# EUROPÄISCHE PATENTSCHRIFT

(11) **EP 2 458 134 B1**
(45) Veröffentlichungstag und Bekanntmachung des Hinweises auf die Patenterteilung: **19.07.2017**
(21) Anmeldenummer: 11007552.0
(22) Anmeldetag: 16.09.2011
(51) Int. Cl.: E21B 17/07, E21B 17/10, E21B 23/02, E21B 37/02

(54) **Reinigungsvorrichtung zur Untertage-Anwendung in Bohrlochkomplettierungen von Tiefbohrungen**
Cleaning device for underground use in bore hole completion for deep drilling
Dispositif de nettoyage pour l'application souterraine dans des complétions de puits de forages profonds

(30) Priorität: 25.11.2010 DE 102010052359
(43) Veröffentlichungstag der Anmeldung: 30.05.2012
(73) Patentinhaber: DEA Deutsche Erdoel AG, 22297 Hamburg (DE)
(72) Erfinder: Ritschel, Robert, 07937 Zeulenroda (DE)
(74) Vertreter: Müller Schupfner & Partner Patent- und Rechtsanwaltspartnerschaft mbB

(56) Entgegenhaltungen:
- WO-A1-2009/108068
- GB-A- 2 299 599
- US-A- 1 423 625
- US-A- 2 203 966
- US-A- 4 452 307
- US-A- 6 152 221
- US-A1- 2004 089 323
- US-A1- 2010 258 289

## Beschreibung

Die Erfindung betrifft eine Reinigungsvorrichtung zur Untertage-Anwendung in Bohrlochkomplettierungen von Tiefbohrungen, insbesondere zur Reinigung von Futterrohren (Casings) oder Förderrohren (Tubings) im Bereich von Nippelprofilen im Rohrstrang zum Absetzen von Messeinrichtungen, Werkzeugen, Sicherheitsventilen oder sonstigen Verschlusseinrichtungen, mit wenigstens einem Reinigungskopf, der wenigstens eine radial ausstellbare Anordnung von Reinigungswerkzeugen umfasst, die mit der Innenwandung des Rohrstrangs rotierend in Eingriff bringbar sind.

Beim Setzen von sogenannten Lock Mandrel Systemen in Bohrlochkomplettierungen kann es aufgrund von Sand, Sedimenten, Rückständen von Bohrspülung oder Zement, Wachs oder anderen organischen Verbindungen Verschmutzungen beispielsweise im Bereich von Landenippeln geben. Hierdurch besteht die Gefahr eines ungewollten Lösens des Lock Mandrels. Diese Probleme ergeben sich insbesondere durch Verschmutzen der Nippelprofile im Rohrstrang, welche in erster Linie dazu dienen, in den Nippelprofilen abzusetzende Einrichtungen wie beispielsweise Verschlussstopfen, Sicherheitsventile, Messeinrichtungen und dergleichen zu verriegeln.

Bei verschmutzten Nippelprofilen kann es vorkommen, dass die Profile nicht mit der vollen Kontaktfläche, an der in dem Landenippel abzusetzenden Einrichtung anliegen, so dass diese nicht die gesamte abzusetzende Last tragen können. Das zum Absetzen verwendete Setzgerät kann sich dennoch lösen und fährt wieder aus der Bohrung aus, in einem solchen Fall wird fälschlicher Weise davon ausgegangen, dass die abzusetzende Einrichtung, beispielsweise ein Lock Mandrel, richtig verriegelt ist.

Beim anschließenden Anfahren der Bohrung besteht die Gefahr eines ungewollten Lösens des Lock Mandrels und der angehängten Werkzeuge durch Differenzdruck, wie beispielsweise Untertage-Sicherheitsventile (SCSSV-Surface Controlled Subsurface Safety Valve). Ein ungewolltes Lösen der nicht korrekt abgesetzten Werkzeuge erfordert Aufwältigungsarbeiten in der Bohrung und ggf. aufwendige Reparaturmaßnahmen übertage.

Um ein unkorrektes Absetzen solcher Einrichtungen in der Bohrung zu vermeiden, ist bekannt, die betreffenden Nippelprofile mittels entsprechender Gerätschaften zu reinigen.

Beispielsweise aus WO 2009/108068 A1 ist ein hydraulisches Reinigungswerkzeug zum Entfernen mineralischer Ablagerungen auf der Innenseite von Casings und Ventilen beschrieben. Dieses Reinigungswerkzeug besteht aus einem Grundkörper mit Antrieb und Bürstenkopf, welcher an einer Slickline oder Wireline in das Bohrloch abgelassen wird, im Bohrloch verspannt wird und mittels radial ausfahrbarer Bürsten den betreffenden Bereich der Futterrohre oder Förderrohre reinigt. Die Reinigungsvorrichtung umfasst eine hydraulische Pumpe, die das Grundgehäuse der Reinigungsvorrichtung mittels radial ausfahrbarer Spannbacken im Bohrloch sichert. Die Hydraulikpumpe liefert außerdem den für das Ausfahren der Bürsten gegen die Innenwandung des Bohrlochs benötigten Druck. Die Vorrichtung wird mittels Wireline im Bohrloch abgesetzt, wobei eine Aktivierung des Elektromotors und ein Betrieb der Hydraulikpumpe durch Erhöhung der Zugkräfte an der Wireline erfolgt.

Die Überwachung der Auslösung des Reinigungsvorgangs sowie die Ausführung der Reinigungsvorrichtung gemäß WO 2009/108068 sind verhältnismäßig aufwendig.

US 2,203,966 offenbart eine Reinigungsvorrichtung zur Untertage-Anwendung in Bohrlochkomplettierungen von Tiefbohrungen umfassend einen Reinigungskopf der wenigstens eine radial ausstellbare Anordnung von Reinigungswerkzeugen umfasst, die mit der Innenwandung des Rohrstrangs in Eingriff bringbar sind, wobei die Reinigungswerkzeugen gewichtskraftbetätigt ausstellbar sind. Der Erfindung liegt daher die Aufgabe zugrunde, ein Reinigungswerkzeug der eingangs genannten Art diesbezüglich zu verbessern.

Die der Erfindung zugrundeliegende Aufgabe wird gelöst durch eine Reinigungsvorrichtung zur Untertage-Anwendung in Bohrlochkomplettierungen von Tiefbohrungen, insbesondere zur Reinigung von Förderrohren im Bereich von Nippelprofilen im Rohrstrang zum Absetzen von Messeinrichtungen, Werkzeugen, Sicherheitsventilen oder sonstigen Verschlusseinrichtungen, mit wenigsten einem Reinigungskopf, der wenigstens eine radial ausstellbare Anordnung von Reinigungswerkzeugen umfasst, die mit der Innenwandung des Rohrstrangs rotierend in Eingriff bringbar sind, wobei die Reinigungswerkzeuge gewichtskraftbetätigt ausstellbar sind, die Reinigungswerkzeuge Schaber oder einen Bürstenkopf mit Borsten umfassen, wobei die Reinigungswerkzeuge auf wenigstens einem radial expandierbaren Werkzeugträger angeordnet sind, der Werkzeugträger durch einen Lokalisierungsvorgang und einen Aktivierungsvorgang in einem Nippelprofil expandierbar ist, die Reinigungsvorrichtung mit wenigstens einem Grundkörper und einem in dem Grundkörper angeordneten Antrieb versehen ist, wobei der Reinigungskopf an einem in Einbaulage im Bohrloch führenden Ende des Grundkörpers angeordnet ist und der Grundkörper Mittel zur drehfesten Arretierung in der Bohrlochkomplettierung aufweist und der Reinigungskopf mittels des Antriebs in Drehung versetzbar ist, und der Reinigungskopf mit einem Verriegelungsmechanismus versehen ist zum Aktivieren der Reinigungsvorrichtung in Gewichtskraftrichtung in einem Nippelprofil, wenn sich der Verriegelungsmechanismus am Nippelprofil lokalisiert hat, wobei das Aktivieren mittels des Verriegelungsmechanismus in einem radialen Expandieren des Werkzeugträgers besteht. Obwohl nicht in erster Linie für diesen Einsatzzweck vorgesehen, kann die Reinigungsvorrichtung nach der Erfindung auch zur Reinigung von Futterrohren Anwendung finden.

Die Reinigungsvorrichtung gemäß der Erfindung hat den Vorzug, dass eine hydraulische Betätigung der Reinigungswerkzeuge im Sinne einer Ausstellbewegung in der gewünschten Teufe nicht erforderlich ist. Vielmehr kann die Reinigungsvorrichtung nach Art eines Ventils, eines Verschlusskörpers oder eines anderen Werkzeugs im Bohrloch bzw. beispielsweise im Förderrohrstrang in einem Nippelprofil aktiviert werden, wobei bei der Aktivierung gewichtskraftbetätigt die Reinigungswerkzeuge ausgestellt werden.

Bei einer besonders zweckmäßigen Ausgestaltung der Erfindung ist vorgesehen, dass die Reinigungswerkzeuge am Umfang wenigstens einer radial aufweitbaren Hülse als Werkzeugträger vorgesehen sind.

Beispielsweise kann der Reinigungskopf wenigstens einen Komplementär zu der Hülse ausgebildeten und relativ zu dieser axial und relativ zu diesem verlagerbaren Zylinderabschnitt umfassen, dessen Außendurchmesser etwa dem Innendurchmesser der aufgeweiteten Hülse entspricht und der gewichtskraftbetätigt in die Hülse eintreibbar ist.

Die Hülse und der Zylinderabschnitt können beispielsweise auch so ineinander geführt sein, dass eine Drehbewegung durch den Eintreibvorgang ausgelöst wird. Bei einer bevorzugten Ausführungsform der Reinigungsvorrichtung ist vorgesehen, dass der Reinigungskopf im Bereich seines im Bohrloch führenden Endes mit einem Verriegelungsmechanismus versehen ist, der ein Aktivieren der Reinigungsvorrichtung in Gewichtskraftrichtung in einem Nippelprofil erlaubt.

Der Verriegelungsmechanismus kann radial ein- und ausfahrbare Verriegelungsvorsprünge oder aber auch Scherstifte oder dergleichen aufweisen. Besonders zweckmäßig ist es, wenn der Verriegelungsmechanismus über den Ausstellvorgang der Reinigungswerkzeuge entriegelbar ist, so dass die Reinigungsvorrichtung nach dem Ausfahren der Reinigungswerkzeuge axial im Bohrloch verlagerbar ist.

Der Reinigungskopf kann wenigstens mit einem Schwerstangenabschnitt versehen sein, mittels dessen eine gewichtskraftbetätigte Ausstellung der Reinigungswerkzeuge bzw. Anpassung der Reinigungswerkzeuge auf den Innendurchmesser der Verrohung erleichtert wird.

Zweckmäßigerweise umfasst der Reinigungskopf wenigstens eine Anordnung verschiedener Reinigungsbürsten mit unterschiedlichen Härtegraden.
Bei einer besonders bevorzugten Ausgestaltung der Reinigungsvorrichtung der Erfindung ist vorgesehen, dass der Reinigungskopf wenigstens eine Bürstenwendel umfasst, die eine wendelförmige/spiralförmige Abreinigung des Bohrlochs in der entsprechenden Teufe ermöglicht. Die der Erfindung zugrundeliegende Aufgabe wird auch gelöst durch ein Verfahren gemäß Anspruch 8. Die Erfindung wird nachstehend anhand eines in den Zeichnungen dargestellten Ausführungsbeispiels erläutert:
Es zeigen:
   - Figur 1: einen Längsschnitt durch ein Bohrloch im Bereich eines Landenippels im Förderrohrstrang,
   - Figur 2: einen Querschnitt durch das Bohrloch entlang der Linien II-II in Figur 1,
   - Figur 3: eine der Figur 1 entsprechende Ansicht mit einer in das Bohrloch eingesetzten Reinigungsvorrichtung gemäß der Erfindung,
   - Figur 4: eine Schnittansicht entlang der Linien IV-IV in Figur 3,
   - Figur 5: eine der Figur 3 entsprechende Ansicht, die den Absatzvorgang der Reinigungsvorrichtung veranschaulicht,
   - Figur 6: eine Schnittansicht entlang der Linien V-V,
   - Figur 7: eine der Figur 5 entsprechende Ansicht, in welcher die Reinigungsvorrichtung nach Aufweitung des Bürstenkopfes in der Endteufe im Bohrloch angeordnet ist und
   - Figur 8: eine Ansicht des Werkzeugträgers mit darauf angeordneten Bürsten.

In den Figuren 1 bis 8 ist ein Teil eines Förderrohrstrangs 1 in einer Bohrlochkomplettierung 2 einer Tiefenbohrung dargestellt, welche beispielsweise vorher im Rotary-Verfahren hergestellt wurde. Von der erfindungsgemäßen Reinigungsvorrichtung 3 ist in den Figuren nur der Reinigungskopf 4 dargestellt. Ein Grundkörper der Reinigungsvorrichtung mit Antrieb und Klemmbacken zur Verspannung im Förderrohrstrang 1 ist aus Vereinfachungsgründen nicht dargestellt.

Wie eingangs bereits erwähnt, umfasst die Reinigungsvorrichtung 3 einen Grundkörper, welcher ein Gehäuse für einen elektrischen Antrieb bildet. Der Grundkörper wird an einer nicht dargestellten Wireline oder Slickline in den Förderrohrstrang 1 herabgelassen. An diesem können beispielsweise eine Schwerstange 5 sowie an dem führenden Ende der Reinigungskopf 4 angeordnet sein. In den Zeichnungen ist der Förderrohrstrang 1 im Bereich eines in diesen angesetzten Landenippels 6 dargestellt. Der Landenippel 6 umfasst einen Profilbereich 7a sowie einen Dichtabschnitt 7b und dient zur Aufnahme beispielsweise eines sogenannten Lock Mandrels eines Sicherheitsventils oder eines Verschlussstopfens oder dergleichen in dem Förderrohrstrang 1 abzusetzender Einrichtung, wobei der Profilbereich 7a mit Verriegelungsrippen/Verriegelungsnuten versehen ist, die mit entsprechenden Verschlusseinrichtungen von in dem Landenippel abzusetzenden Wergzeugen zusammenwirken.

Mit 8 ist eine sogenannte No-Go Schulter des Landenippels 6 bezeichnet, die beim Absetzen eines Werkzeugs in dem Landenippel 6 bewirkt, dass die Gewichtskraft der Schwerstange 5 oder mehrerer Schwerstangen auf das abzusetzende Werkzeug wirkt.

Es wird Bezug genommen auf Figur 3, welche das Einfahren der Reinigungsvorrichtung 3 an einer nicht dargestellten Wireline in den Förderrohrstrang 1 veranschaulicht. In der Darstellung ist der Reinigungskopf 4 sichtbar, der das im Förderrohr 1 führende Ende der Reinigungsvorrichtung 3 bildet.

An diesem ist ein zylindrischer Schaft 9 mit radial hervorstehenden No-Go Indikatoren 10 (no-go-dogs) ausgebildet. Diese No-Go Indikatoren 10 sind als radial ausgestellte, federbelastet in der ausgestellten Lage gehaltene Scheerstifte ausgebildet, die radial so weit hervorstehen, dass diese beim Herablassen der Reinigungsvorrichtung 3 innerhalb des Förderrohrstrangs 1 auf den No-Go Schultern 8 des Landenippels 6 aufsitzen bzw. mit diesen in Anlage gelangen, mit der Folge, dass die gesamte Gewichtskraft der Reinigungsvorrichtung 3 sich auf den No-Go Schultern abstützt. Wie dies insbesondere einer Zusammenschau der Darstellungen der Figuren 3, 5 und 7 zu entnehmen ist, ist der Schaft 9 des Reinigungskopfes 4 axial verlagerbar an dem Reinigungskopf 4 angeordnet. Dieser ist bezüglich einer Hülse 11 als Werkzeugträger axial verschiebbar. Die Hülse 11 ist mit Längsschlitzen 12 versehen und somit radial aufweitbar. Beim Absetzen des Reinigungskopfs 4 auf die No-Go Schulter 8 des Landenippels 6 wirkt die Gewichtskraft derart auf die Reinigungsvorrichtung 3, dass ein Eintreiben des Schafts 9 in die Hülse 11 erfolgt, mit der Folge, dass die Hülse radial aufgeweitet wird und in ihrer Endlage vollständig den Schaft 9 umschließt. Der Schaft 9 ist hierzu an seiner der Hülse 11 zugewandten Seite mit einer konischen Schulter 13 versehen, welche das Eintreiben des Schaftes 9 in die Hülse 11 erleichtert. Der Schaft 9 ist weiterhin mit nicht näher bezeichneten Längsrippen versehen, die mit den Längsschlitzen 12 eine Verdrehsicherung in der Reinigungsstellung bewirken.

Auf dem Außenumfang der Hülse 11 sind wendelförmig Borsten 14 angeordnet, die als Reinigungswerkzeuge dienen. Die dem führenden Ende des Reinigungskopfs 4 zugewandten Borsten 14 sind aus einem weicheren Material und etwas kürzer als die oberen Bürsten, wohingegen die dem führenden Ende des Reinigungskopfs 4 abgewandten Borsten 14 aus einem härterem Material, beispielsweise aus Stahl oder Messing bestehen und länger als die unteren Bürsten sind. Anstelle von Borsten 14 oder Bürsten können auch Schaber oder Stauscheiben aus Kunststoff vorgesehen sein.

Ein vollständiges Aufschieben der Hülse 11 auf den Schaft 9 bewirkt in der Endlage der Hülse 11 ein Einfahren der No-Go Indikatoren 10 über einen nicht dargestellten Betätigungsmechanismus, mit der Folge, dass die Reinigungsvorrichtung 3 noch ein Stück weiter in den Förderrohrstrang 1 eingefahren werden kann, wie dies beispielsweise in Figur 7 dargestellt ist. Der Reinigungskopf 4 ist so weit in den Förderrohrstrang 1 eingefahren, dass sich die Borsten 14 sowohl im Profilbereich 7a als auch in dem Abdichtbereich 7b des Landenippels 6 erstrecken. In dieser Bohrlochteufe wird der Grundkörper der Reinigungsvorrichtung 3 oberhalb des Landenippels 6 im Förderrohrstrang 1 in bekannter Art und Weise mit Klemmbacken/Greifern drehfest eingespannt, so dass über den elektrischen Antrieb der Reinigungsvorrichtung 3 der Reinigungskopf 4 in Drehung versetzbar ist. Die wendelförmig angeordneten Borsten 14 auf der Hülse 11 bewirken dabei eine Abreinigung sowohl des Profilbereichs 7a als auch des Abdichtbereichs 7b des Landenippels nach unten in den Förderrohrstrang 1.

Während des Reinigungsvorgangs wird die Reinigungsvorrichtung 3 über einen Slickline- oder Wireline-Draht auf Zug gehalten, um sicher zu stellen, dass die gewünschte Bohrlochteufe gehalten wird. In dieser Teufe kann die Reinigungsvorrichtung 3 im Profilbereich 7a des Landenippels 6 durch wendelförmig nach unten gerichtete Borsten 14 bei einer Rechtsdrehung eine nach unten gerichtete Kraft erzeugen und Ablagerungen aus der zu reinigenden Zone in einen angehängten kleinen Auffangkorb (bailer) fördern. Dieser Auffangkorb ist der Einfachheit halber in den Zeichnungen nicht dargestellt. Im Profilbereich 7a werden härtere Borsten (Stahl, Messing), im Abdichtbereich an der Dichtfläche werden weichere Borsten/Bürsten oder Schaber (Kunststoffe) verwendet, um die gehonte Fläche nicht zu beschädigen und eine spätere Dichtheit zu gewährleisten. Der nicht dargestellte Antrieb kann per Wireline über einen Motor oder über Slickline mit einer Akku-Motor-Kombination gewährleistet werden.

### Bezugszeichen:

- 1.: Förderrohstrang
- 2.: Bohrlochkomplettierung
- 3.: Reinigungsvorrichtung
- 4.: Reinigungskopf
- 5.: Schwerstange
- 6.: Landenippel
- 7a.: Profilbereich
- 7b.: Abdichtbereich
- 8.: No-Go Schulter
- 9.: Schaft
- 10.: No-Go Indikatoren
- 11.: Hülse
- 12.: Längsschlitze
- 13.: konische Schulter
- 14.: Borsten

## Patentansprüche

1. Reinigungsvorrichtung (3) zur Untertage-Anwendung in Bohrlochkomplettierungen von Tiefbohrungen zur Reinigung von Förderrohren (1) im Bereich von Nippelprofilen im Rohrstrang zum Absetzen von Messeinrichtungen, Werkzeugen, Sicherheitsventilen oder sonstigen Verschlusseinrichtungen, mit wenigstens einem Reinigungskopf (4) der wenigstens eine radial ausstellbare Anordnung von Reinigungswerkzeugen umfasst, die mit der Innenwandung des Rohrstrangs in Eingriff bringbar sind, wobei die Reinigungswerkzeuge gewichtskraftbetätigt ausstellbar sind, die Reinigungswerkzeuge Schaber oder einen Bürstenkopf mit Borsten (14) umfassen,
wobei die Reinigungswerkzeuge auf wenigstens einem radial expandierbaren Werkzeugträger angeordnet sind, der Werkzeugträger durch einen Lokalisierungsvorgang und einen Aktivierungsvorgang in einem Nippelprofil expandierbar ist,
die Reinigungsvorrichtung mit wenigstens einem Grundkörper und einem in dem Grundkörper angeordneten Antrieb versehen ist, wobei der Reinigungskopf (4) an einem in Einbaulage im Bohrloch führenden Ende des Grundkörpers angeordnet ist und der Grundkörper Mittel zur drehfesten Arretierung in der Bohrlochkomplettierung aufweist und der Reinigungskopf (4) mittels des Antriebs in Drehung versetzbar ist, und
der Reinigungskopf (4) mit einem Verriegelungsmechanismus versehen ist zum Aktivieren der Reinigungsvorrichtung in Gewichtskraftrichtung in einem Nippelprofil, wenn sich der Verriegelungsmechanismus am Nippelprofil lokalisiert hat, wobei das Aktivieren mittels des Verriegelungsmechanismus in einem radialen Expandieren des Werkzeugträgers besteht.

2. Reinigungsvorrichtung nach Anspruch 1, **dadurch gekennzeichnet, dass** die Reinigungswerkzeuge am Umfang wenigstens einer radial aufweitbaren Hülse (11) als Werkzeugträger vorgesehen sind und der Reinigungskopf (4) wenigstens einen komplementär zu der Hülse (11) ausgebildeten und relativ zu dieser verlagerbaren Zylinderabschnitt umfasst, dessen Außendurchmesser etwa dem Innendurchmesser der aufgeweiteten Hülse (11) entspricht und der gewichtskraftbetätigt in die Hülse (11) eintreibbar ist.

3. Reinigungsvorrichtung nach Anspruch 1 oder 2, **dadurch gekennzeichnet, dass** der Reinigungskopf (4) im Bereich seines im Bohrloch führenden Endes mit dem Verriegelungsmechanismus versehen ist.

4. Reinigungsvorrichtung nach Anspruch 3, **dadurch gekennzeichnet, dass** der Verriegelungsmechanismus radial ein- und ausfahrbare Verriegelungsvorsprünge umfasst, die mit einem Nippelprofil in Eingriff bringbar sind.

5. Reinigungsvorrichtung nach einem der Ansprüche 3 oder 4, **dadurch gekennzeichnet, dass** der Verriegelungsmechanismus über den Ausstellvorgang der Reinigungswerkzeuge entriegelbar ist.

6. Reinigungsvorrichtung nach einem der Ansprüche 1 bis 5, **dadurch gekennzeichnet, dass** der Reinigungskopf (4) wenigstens eine Anordnung verschiedener Reinigungsbürsten mit unterschiedlichen Härtegraden umfasst.

7. Reinigungsvorrichtung nach einem der Ansprüche 1 bis 6, **dadurch gekennzeichnet, dass** der Reinigungskopf (4) wenigstens eine Bürstenwendel umfasst.

8. Verfahren zur Reinigung von Förderrohren (1) im Bereich von Nippelprofilen in einem Rohrstrang, wobei die Nippelprofile im Förderrohr zum Absetzen von Messeinrichtungen, Werkzeugen, Sicherheitsventilen oder sonstigen Verschlusseinrichtungen vorgesehen sind, mit einer Reinigungsvorrichtung (3) zur Untertage-Anwendung in Bohrlochkomplettierungen von Tiefbohrungen mit wenigstens einem Reinigungskopf (4) der wenigstens eine radial ausstellbare Anordnung von Reinigungswerkzeugen umfasst, die mit der Innenwandung des Rohrstrangs in Eingriff gebracht wird,
wobei die Reinigungswerkzeuge gewichtskraftbetätigt ausgestellt werden,
der Reinigungskopf (4) einen Schaber oder einen Bürstenkopf mit Borsten (14) als Reinigungswerkzeug aufweist,
die Reinigungswerkzeuge auf wenigstens einem radial expandierbaren Werkzeugträger angeordnet sind,
wobei die Expansion gewichtskraftbetätigt aktiviert wird, wenn sich ein Verriegelungsmechanismus an der Reinigungsvorrichtung an dem Nippelprofil lokalisiert und durch das Nippelprofil aktiviert wird,
die Reinigungsvorrichtung einen Grundkörper und einen in dem Grundkörper angeordneten Antrieb umfasst, der den Reinigungskopf in Drehung versetzt, der Reinigungskopf (4) an einem in Einbaulage im Bohrloch führenden Ende des Grundkörpers angeordnet ist und der Grundkörper Mittel zur drehfesten Arretierung in der Bohrlochkomplettierung aufweist und die Mittel sich drehfest im Förderrohr arretieren, nachdem der Werkzeugträger gewichtskraftbetätigt expandiert wurde und sodann der Antrieb den Reinigungskopf dreht und das Nippelprofil reinigt.

## Claims

1. A cleaning device (3) for downhole application in borehole completions of deep drillings for cleaning tubings (1) in the area of nipple profiles in the pipe string for the placement of measuring devices, tools, safety valves or other closure devices, with at least one cleaning head (4) which comprises at least one radially deployable arrangement of cleaning tools, which can be brought in engagement with the inner wall of the pipe string, wherein the cleaning tools can be deployed actuated by weight force,
the cleaning tools comprise scrapers or a brush head with bristles (14),
wherein the cleaning tools are arranged on at least one radially expandable tool support,
the tool support is expandable in a nipple profile by a localization process and an activation process,
the cleaning device is provided with at least one base body and a drive arranged in the base body, wherein the cleaning head (4) is arranged on an end of the base body which in the installed position is the leading end in the borehole, and the base body has means for torque-proof stopping in the borehole completion, and the cleaning head (4) can be set in rotation by means of the drive, and
the cleaning head (4) is provided with a locking mechanism for activating the cleaning device in the direction of the weight force in a nipple profile when the locking mechanism has been localized on the nipple profile, wherein the activating by means of the locking mechanism consists of a radial expanding of the tool support.

2. The cleaning device according to Claim 1, **characterized in that** the cleaning tools are provided on the periphery of at least one radially widenable sleeve (11) as tool support, and the cleaning head (4) comprises at least one cylinder section formed complementary to the sleeve (11) and shiftable relative to said sleeve, the outer diameter of said cylinder section corresponding approximately to the inner diameter of the widened sleeve (11), and said cylinder section being drivable, actuated by weight force, into the sleeve (11).

3. The cleaning device according to Claim 1 or 2, **characterized in that** the cleaning head (4) is provided with the locking mechanism in the area of the leading end thereof in the borehole.

4. The cleaning device according to Claim 3, **characterized in that** the locking mechanism comprises locking protrusions, which can be radially retracted inward and extended outward, and which can be brought in engagement with a nipple profile.

5. The cleaning device according to either Claim 3 or 4, **characterized in that** the locking mechanism can be unlocked via the deployment process of the cleaning tools.

6. The cleaning device according to any one of Claims 1 to 5, **characterized in that** the cleaning head (4) comprises at least one arrangement of different cleaning brushes having different degrees of hardness.

7. The cleaning device according to any one of Claims 1 to 6, **characterized in that** the cleaning head (4) comprises at least one brush coil.

8. A method for cleaning tubings (1) in the area of nipple profiles in a pipe string, wherein the nipple profiles are provided in the tubing for the placement of measuring devices, tools, safety valves or other closure devices, by means of a cleaning device (3) for downhole application in borehole completions of deep drillings, with at least one cleaning head (4) which comprises at least one radially deployable arrangement of cleaning tools, which are brought in engagement with the inner wall of the pipe string,
wherein the cleaning tools are deployed actuated by weight force,
the cleaning head (4) comprises a scraper or a brush head with bristles (14) as cleaning tool,
the cleaning tools are arranged on at least one radially expandable tool support,
wherein the expansion is activated, actuated by weight force, when a locking mechanism on the cleaning device is localized on the nipple profile and activated by the nipple profile,
the cleaning device comprises a base body and a drive arranged in the base body, which sets the cleaning head in rotation, the cleaning head (4) is arranged on an end of the base body which in the installed position is the leading end in the borehole, and the base body has means for torque-proof stopping in the borehole completion, and the means are stopped in a torque-proof manner in the tubing once the tool support has been expanded actuated by weight force,
and thereafter the drive rotates the cleaning head
and cleans the nipple profile.

## Revendications

1. Dispositif de nettoyage (3) pour l'application souterraine dans des complétions de puits de forages profonds servant à nettoyer les tubes de transport (1) dans la zone des profilés de raccord fileté du train de tubes, destinés à déposer au fond les systèmes de mesure, les outils, les vannes de sécurité ou autres dispositifs d'obturation, ledit dispositif comprenant au moins une tête de nettoyage (4) qui comporte au moins un agencement d'outils de nettoyage pouvant se déployer radialement et pouvant venir en prise avec la paroi intérieure du train de tubes,
dans lequel les outils de nettoyage peuvent être déployés sous l'action de la force de pesanteur,
les outils de nettoyage comprennent un racloir ou une tête de brosse munie de poils (14),
les outils de nettoyage sont disposés sur au moins un porte-outil extensible radialement, le porte-outil est extensible grâce à une opération de localisation et une opération d'activation dans un profilé de raccord fileté,
le dispositif de nettoyage est doté d'au moins un corps de base et d'un entraînement agencé dans le corps de base, la tête de nettoyage (4) étant disposée à une extrémité du corps de base qui conduit dans le puits en position de montage et le corps de base présentant des moyens pour le blocage en rotation dans la complétion de puits et la tête de nettoyage (4) pouvant être mise en rotation au moyen dudit entraînement, et
la tête de nettoyage (4) est dotée d'un mécanisme de verrouillage permettant l'activation du dispositif de nettoyage dans le sens de la force de pesanteur dans un profilé de raccord fileté quand le mécanisme de verrouillage se trouve sur le profilé de raccord fileté, l'activation au moyen du mécanisme de verrouillage consistant en une extension radiale du porte-outil.

2. Dispositif de nettoyage selon la revendication 1, **caractérisé en ce que** les outils de nettoyage sont placés sur le pourtour d'au moins une douille expansible radialement (11) qui fait office de porte-outil et la tête de nettoyage (4) comprend au moins une section cylindrique complémentaire à la douille (11) et mobile par rapport à celle-ci, dont le diamètre extérieur correspond à peu près au diamètre intérieur de la douille expansée (11), et qui peut s'enfoncer dans la douille (11) sous l'action de la force de pesanteur.

3. Dispositif de nettoyage selon la revendication 1 ou 2, **caractérisé en ce que** la tête de nettoyage (4) est pourvue du mécanisme de verrouillage dans la zone de son extrémité conduisant dans le puits.

4. Dispositif de nettoyage selon la revendication 3, **caractérisé en ce que** le mécanisme de verrouillage comprend des saillies de verrouillage pouvant rentrer et sortir radialement, et pouvant venir en prise avec un profilé de raccord fileté.

5. Dispositif de nettoyage selon l'une des revendications 3 ou 4, **caractérisé en ce que** le mécanisme de verrouillage peut être déverrouillé par le biais de l'opération de déploiement des outils de nettoyage.

6. Dispositif de nettoyage selon l'une des revendications 1 à 5, **caractérisé en ce que** le la tête de nettoyage (4) comprend au moins un agencement de différentes brosses de nettoyage ayant des degrés de dureté différents.

7. Dispositif de nettoyage selon l'une des revendications 1 à 6, **caractérisé en ce que** le la tête de nettoyage (4) comprend au moins une spirale de brosses.

8. Procédé pour le nettoyage des tubes de transport (1) dans la zone des profilés de raccord fileté dans un train de tubes, les profilés de raccord fileté dans le tube de transport servant à déposer au fond les systèmes de mesure, les outils, les vannes de sécurité ou autres dispositifs d'obturation, avec un dispositif de nettoyage (3) pour l'application souterraine dans des complétions de puits de forages profonds comprenant au moins une tête de nettoyage (4) qui comporte au moins un agencement d'outils de nettoyage pouvant se déployer radialement et venant en prise avec la paroi intérieure du train de tubes,
selon lequel les outils de nettoyage peuvent être déployés sous l'action de la force de pesanteur,
la tête de nettoyage (4) comporte un racloir ou une tête de brosse munie de poils (14) à titre d'outils de nettoyage,
les outils de nettoyage sont disposés sur au moins un porte-outil extensible radialement, selon lequel l'extension est activée sous l'action de la force de pesanteur, quand un mécanisme de verrouillage sur le dispositif de nettoyage se trouve au niveau du profilé de raccord fileté ou est activé par le biais du profilé de raccord fileté,
le dispositif de nettoyage comprend un corps de base et un entraînement agencé dans le corps de base et entraînant en rotation la tête de nettoyage, la tête de nettoyage (4) étant disposée à une extrémité du corps de base qui conduit dans le puits en position de montage et le corps de base présentant des moyens pour le blocage en rotation dans la complétion de puits, qui se bloquent en rotation dans le tube de transport après que le porte-outil a subi une extension sous l'action de la force de pesanteur, l'entraînement faisant ensuite tourner la tête de nettoyage et nettoyant le profilé de raccord fileté.
